# EUROPÄISCHE PATENTSCHRIFT

(11) **EP 2 627 500 B1**
(45) Veröffentlichungstag und Bekanntmachung des Hinweises auf die Patenterteilung: **02.12.2020**
(21) Anmeldenummer: 11768000.9
(22) Anmeldetag: 11.10.2011
(51) Int. Cl.: B30B 3/04

(54) **VERSCHLUSSELEMENT FÜR EINEN ROLLENPRESSEN-RAHMEN**
CLOSING ELEMENT FOR A ROLLING PRESS FRAME
ÉLÉMENT DE FERMETURE POUR UN CHÂSSIS DE PRESSE À ROULEAUX

(30) Priorität: 12.10.2010 DE 102010048214
(43) Veröffentlichungstag der Anmeldung: 21.08.2013
(73) Patentinhaber: KHD Humboldt Wedag GmbH, 51067 Köln (DE)
(72) Erfinder: FRANGENBERG, Meinhard, 51515 Kürten/Engelsdorf (DE)
(86) Internationale Anmeldenummer: PCT/EP2011/067712
(87) Internationale Veröffentlichungsnummer: WO 2012/049166

(56) Entgegenhaltungen:
- EP-A2- 1 147 815
- EP-A2- 1 374 999
- DE-A1-102005 045 273
- FR-A- 898 748
- FR-A1- 2 216 105
- US-A- 2 994 261

## Beschreibung

Die Erfindung betrifft Verschlusselement für einen Maschinenrahmen einer Walzenpresse, das als Überwurf endseitig auf einem Rahmenelement aufsitzt.

Zur Hochdruckzerkleinerung von Schüttgut ist es bekannt, das Schüttgut durch den Walzenspalt zweier gegenläufig rotierender Walzen passieren zu lassen, wo das Schüttgut durch Anwendung von hohem Druck berstet und zu Schülpen gepresst wird. Bei dieser Art der Zerkleinerung wird das zu zerkleinernde Material nicht mit einer scherenden Bewegung zerkleinert, sondern im Idealfall ausschließlich durch die Anwendung von hohem Druck auf das Schüttgut im Walzenspalt, wo das Schüttgut ausschließlich durch die Druckanwendung berstet.

Die dabei auftretenden Kräfte im Maschinenrahmen, der die beiden gegenläufigen Walzen zusammenhält, sind dabei sehr hoch. Entsprechend ist man bemüht, den Maschinenrahmen entsprechend stabil auszugestalten. Durch den stabilen Maschinenrahmen gewinnt die Hochdruck-Walzenpresse schnell an hohem Gewicht. Die Handhabung der Einzelteile des Rahmens der Hochdruck-Walzenpresse und der Transport der Walzenpresse werden dadurch erschwert. Es entstehen hohe Kosten beim Transport der Maschinenteile in die Einsatzgegend der Rollenpresse, wobei die Einsatzgegenden häufig wenig erschlossene und weit ab von Infrastruktur liegende Bergbauregionen sind.

Um eine Gewichtsreduktion der gesamte Konstruktion durchzuführen, ist man bereits dazu übergegangen, die Einzelteile individuell statisch zu berechnen, um dadurch an den Stellen Gewicht zu sparen, an denen es möglich ist. Ein weiterer Nachteil von schweren Einzelteilen der Hochdruck-Rollenpresse ist dann gegeben, wenn die Hochdruck-Rollenpresse an Orten aufgestellt ist, an denen wenig Infrastruktur zur Wartung und Reparatur der Hochdruck-Rollenpressen zur Verfügung steht. In solchen Einsatzgebieten, in denen die Standzeit der Rollenpresse erheblichen Einfluss auf Wirtschaftlichkeit der Mine oder des herzustellenden Materials hat, ist man daher auf Rollenpressen-Konstruktionen übergegangen, die es mit wenig Aufwand ermöglichen, die Walzen zu warten oder zu wechseln.

Aus den vorgenannten Gründen ist es wünschenswert, die Rahmenkonstruktion von Walzenpressen stetig zu verbessern, dabei Gewicht und Komplexität zu verringern. Ein wesentliches Kriterium für die Wirtschaftlichkeit der Rahmenkonstruktion ist die Dauer, mit welcher der Rahmen demontiert werden kann, damit ein Wechsel der Walzen nach deren planmäßigem Verschleiß einfach und kostengünstig durchführbar ist.

In dem französischen Patent FR 898 748 ist ein Rahmen einer Walze offenbart, wobei der Rahmen auf einem Brückenkopflager steht. Das Brückenkopflager ermöglicht den Ausgleich von geringen Verwindungsbewegungen des Rahmens. Der Verschluss ist statisch und erlaubt keine dynamische Anpassung der Belastung im Betrieb.

In dem US-Patent US 2,994,261 ist offenbart, dass ein Maschinenrahmen einer Walze mit einem Stehbolzen geschlossen wird. Der Stehbolzen greift mit einem Hohlkugelkopf auf eine kugelkopfartig ausgeformtes Widerlager des Maschinenrahmens. Auch dieser Verschluss ist statisch und erlaubt keine dynamische Anpassung der Belastung im Betrieb.

Die Europäische Patentanmeldung EP 1 374 999 A2 offenbart zwei Brückenelemente, die zwei Walzenlager umfassen und wie eine Klammer zwei vertikale Streben umgreifen. Sie offenbart auch einen Maschinenrahmen gemäß dem Oberbegriff des Anspruchs 1.

Das französische Patent FR 2 216 105 offenbart einen vierteiligen Wechselrahmen, in welchem zwei vertikale Streben und zwei Brückenelemente einen vierteiligen Rahmen bilden. Die vertikalen Streben können abgewinkelt werden, um die zwischen den Brückenelementen angeordneten Walzenlager herauszulösen. Auch dieser Rahman passt sich nicht an die dynamischen Belastungsänderungen im Betrieb an.

Die deutsche Offenlegungsschrift DE 10 2005 045 273 A1 offenbart einen Maschinenrahmen, der stimmgabelförmige Rahmenelemente aufweist. Der Verschluss des Maschinenrahmens findet über schwenkbare Rahmenteile statt, die im Betrieb fest mit dem stimmgabelförmigen Rahmen verschlossen sind.

Die Europäische Patentanmeldung EP 1 147 815 A2 offenbart eine Zweiwalzenmaschine mit Schwenkarmen. Die vertikalen Streben können abgewinkelt werden, um die zwischen den Brückenelementen angeordneten Walzenlager herauszulösen. Die Schwenkarme weisen keine Vorrichtung zur Anpassung an einen dynamischen Lastwechsel auf.

In der Patentanmeldung DE102010015374.5 wird ein Maschinenrahmen in Stimmgabelform gelehrt, der ein in sich geschlossenes Kräftesystem aus Rollenpressen und Anpresshydraulik aufnimmt. Dieser Maschinenrahmen wird zu jeder Seite des Maschinenrahmens mit einem offen gehaltenen Rahmenteilstück als Verschluss verschlossen, das über die Schenkel des stimmgabelförmigen Maschinenrahmens geworfen wird, wobei dieses Rahmenteilstück als Verschluss in einer Bucht der Schenkel des stimmgabelförmigen Maschinenrahmens sitzt und sich gegen die eine Bucht bildende, hammerkopfförmige Verbreiterungen in den Schenkeln des stimmgabelförmigen Maschinenrahmens stützt. Dieses Rahmenteilstück als Verschluss ist selbst U-förmig aufgebaut und liegt auf dem oberen Schenkel einer Maschinenrahmenseite des stimmgabelförmigen Maschinenrahmens auf und kann hohe, horizontal gerichtete Kräfte der Walzen aufnehmen, wobei die Kräfte der Walzen über Wellenstummel, die in einem Lagerbock sitzen, über den Lagerbock auf das Rahmenteilstück als Verschluss übertragen werden. Bei dieser Konstruktion ist es wichtig, dass die hohen lateralen Kräfte, die im Maschinenrahmen auftreten können, gleichmäßig auf die Schenkel des stimmgabelförmigen Maschinenrahmens übertragen werden. Ohne besondere Vorkehrung kann es passieren, dass sich das Rahmenteilstück als Verschluss in der Bucht des Schenkels des stimmgabelförmigen Maschinenrahmens verkeilt und daher bei der nächsten Demontage nur unter erschwerten Bedingungen vom stimmgabelförmigen Maschinenrahmen gelöst werden kann.

Aufgabe der Erfindung ist es deshalb, einen Maschinenrahmen für eine Walzenpresse mit einem Verschluss zur Verfügung zu stellen, der sich nicht verkeilt. Die erfindungsgemäße Aufgabe wird gelöst, durch den Maschinenrahmen mit Verschluss mit den Merkmalen von Anspruch 1.

Weitere vorteilhafte Ausgestaltungen der Erfindung sind in den Unteransprüchen angegeben.

Erfindungsgemäß wird vorgeschlagen, das Verschlusselement auch im Einsatz eine Pendelbewegung durchführen zu lassen. Das Verschlusselement ist also nicht fest mit dem Rahmen verbunden, sondern es ist vorgesehen, das Verschlusselement schwimmend zu lagern. Unter "schwimmender Lagerung" wird im Rahmen dieser Beschreibung verstanden, dass das Verschlusselement im Einsatz mehr als einen Freiheitsgrad der Bewegung hat. Es kann sich also im Maschinenrahmen in mehr als einem Freiheitsgrad bewegen. Dadurch ist gewährleitstet, dass sich das Verschlusselement bei Belastung so ausrichtet, dass es sich nicht verkeilt, sondern mit sich allen Anlageflächen an korrespondierende Widerlager anschmiegt und so die maximale, bauartbedingte Kraft aufnehmen kann, ohne dass sich das Verschlusselement durch unerwünschte Platzierung am Maschinenrahmen verkeilt und somit sich dort unerwünscht festigt.

Die Erfindung wird anhand der folgenden Figuren näher erläutert.

Es zeigt:
- Figur 1: einen Maschinenrahmen nach Patentanmeldung DE102010015374.5,
- Figur 2: aus Figur 1 hervorgehobenes Detail des erfindungsgemäßen Verschlusselements,
- Figur 3: ein gleitfähiges Kugelkopflager zur Aufhängung des erfindungsgemäßen Verschlusselements

In Figur 1 ist ein Maschinenrahmen 10 dargestellt, der in Patentanmeldung DE102010015374.5 detailliert beschrieben ist und als wesentliches Element zwei stimmgabelförmige Rahmenelemente 11 und 12 aufweisen, die in dieser Darstellung nach hinten geöffnet sind. Auf den stimmgabelförmigen Rahmenelemente 11 und 12 liegen etwa rechteckige Rahmen auf, welche dem gesamten Maschinenrahmen 10 die notwendige Verwindungsstabilität verleihen. Um die beiden stimmgabelförmige Rahmenelemente 11 und 12 nach hinten zu schließen, ist vorgesehen, dass zwei Verschlusselemente 21 und 22 von oben auf die stimmgabelförmige Rahmenelemente 11 und 12 aufgesetzt werden. Diese Versschlusselemente weise eine U-Form auf und umgreifen mit ihren Schenkeln jeweils einen Schenkel des stimmgabelförmigen Rahmendbestandteils. Dabei greifen die Verschlusselemente 21 und 22 in Buchten der stimmgabelförmigen Rahmenelemente 11 und12 und stützen sich bei horizontaler Belastung durch die innerhalb der stimmgabelförmigen Rahmenelemente 11 befindlichen Walzenlager gegen hammerkopfförmige Endstücke 23 und 24 der stimmgabelförmigen Rahmenelemente 11 ab. Erfindungsgemäß ist vorgesehen, dass diese Verschlusselemente 21 und 22 nicht fest mit den stimmgabelförmigen Rahmenelemente 11 verbunden sind, sondern schwimmend auf diesen gelagert sind.

Das Schwimmen wird jeweils durch ein verschiebbares Lager 30 erreicht, welches auf der inneren Seite des Verbindungsstücks der beiden Schenkel der U-förmigen Verschlusselemente 21 und 22 angeordnet sind und welche dort ein Kugelkopfgelenk 31 aufweisen, das in Figur 3 abgebildet ist, und eine Gleitplatte 32 aufweist, die ebenfalls in Figur 3 abgebildet ist. Durch die Gleitplatte 32 ist das Verschlusselement 21 und 22 in zwei Translationsgraden A und B frei gelagert, wobei das Kugelkopfgelenk 31 dem Verschlusselement zwei rotatorische Freiheitsgrade C und D verleiht. Außer einer vertikalen Bewegung können die Verschlusselemente 21 und 22 in dem Augenblick, in dem es sich an die hammerkopfförmigen Enden der stimmgabelförmigen Rahmenelemente 11 anlehnen, eine nahezu beliebige Stellung einnehmen und in die Stellung fallen, die durch die Anlagepunkte der hammerkopfförmigen Endstücke 13 und 14 der stimmgabelförmigen Rahmenelemente 11 vorgegeben sind. Die schwimmend gelagerten Verschlusselemente 21 und 22 erlauben einerseits eine schnelle Öffnung der stimmgabelförmigen Rahmenelemente 11 und 12 zum Wechsel der darin enthaltenen Walzen, die nach einer vorbestimmten Zeit wegen Verschleiß ausgewechselt oder aufgearbeitet werden müssen, andererseits ermöglichen die schnell zu öffnenden Verschlusselemente 21 und 22 eine stets optimale Anlage an die als Widerlager dienenden hammerkopfförmigen Endstücke der stimmgabelförmigen Rahmenelemente 11 und 12.

Damit die Verschlusselemente 21 und 22 nicht unbeabsichtigt vom Maschinenrahmen 10 gelöst werden, ist vorgesehen, dass diese bevorzugt durch einen Sicherungsbolzen 40 gesichert werden. Die Sicherungsbolzen 40 können je einen Splint aufweisen, durch den die Sicherungsbolzen 40 im Verschlusselement 21 und 22 gesichert ist oder auch je ein Gewinde aufweisen, mit dem die Sicherungsbolzen 40 in den Verschlusselementen 21 und 22 gesichert wird. Um zu verhindern, dass beim Anziehen der Verschraubung der Sicherungsbolzen 40 die jeweils beiden Schenkel der Verschlusselementes 21 und 22 zu stark aneinander gezogen werden, wodurch sich die Verschlusselemente 21 und 22 ungewollt verkeilen könnten, ist vorgesehen, dass die Sicherungsbolzen 40 einen größeren Durchmesser aufweisen, als der jeweilige, hier nicht dargestellte Gewindekopf. Dies schützt die Verschlusselement 21 und 22 davor, dass sie durch zu festes Anziehen auf dem korrespondierenden, stimmgabelförmigen Rahmenelement 11 und 12 aneinander gezogen werden und sich daher verkeilen können.

**BEZUGSZEICHENLISTE**

| | | | |
|---|---|---|---|
| 10 | Maschinenrahmen | 32 | Gleitplatte |
| 11 | Rahmenelement | | |
| 12 | Rahmenelement | 40 | Sicherungsbolzen |
| 21 | A Verschlusselement | | translatorischer Freiheitsgrad |
| 22 | Verschlusselement | B | translatorischer Freiheitsgrad |
| 23 | Endstück | C | rotatorischer Freiheitsgrad |
| 24 | Endstück | D | rotatorischer Freiheitsgrad |
| 30 | Lager | | |
| 31 | Kugelkopfgelenk | | |

## Patentansprüche

1. Maschinenrahmen (10) einer Walzenpresse mit einem Verschlusselement (21, 22), wobei das Verschlusselement als Überwurf endseitig auf einem stimmgabelförmigen Rahmenelement (11, 12) des Maschinenrahmens aufsitzt,
**dadurch gekennzeichnet, dass**
das Verschlusselement (21, 22) eine U-Form aufweist und
mit seinen Schenkeln jeweils einen Schenkel des stimmgabelförmigen Rahmenelements (11, 12) umgreift und
in Buchten der stimmgabelförmigen Rahmenelemente (11, 12) eingreift und
sich bei horizontaler Belastung durch innerhalb der stimmgabelförmigen Rahmenbestandteile (11) befindliche Walzenlager gegen hammerkopfförmige Endstücke (23) und (24) der stimmgabelförmigen Rahmenbestandteile (11) abstützt,
wobei der Verschluss auf der inneren Seite ein verschiebbares Lager (30) aufweist, das ein Kugelkopfgelenk (31) und eine Gleitplatte (32) aufweist
durch welche eine Pendelbewegung des Verschlusselements auf dem stimmgabelförmigen Rahmenelement (11, 12) ermöglicht ist.

2. Maschinenrahmen nach Anspruch 1
**dadurch gekennzeichnet, dass**
die beiden Schenkel durch Mittel gegenüber unbeabsichtigtem Lösen gesichert sind, wobei das Mittel ein Sicherungsbolzen (40) mit Splint und/oder ein Sicherungsbolzen (40) mit Gewinde ist, wobei der Gewindedurchmesser kleiner als der Durchmesser des restlichen Sicherungsbolzens (40) ist.

## Claims

1. Machine frame (10) of a roller press with a closure element (21, 22), the closure element being seated as a hasp on the end side on a tuning fork-shaped frame element (11, 12) of the machine frame,
**characterized in that**
the closure element (21, 22) has a U-shape and, by way of its limbs, engages around in each case one limb of the tuning fork-shaped frame element (11, 12), and engages into inlets of the tuning fork-shaped frame elements (11, 12), and,
in the case of horizontal loading, is supported by way of roller bearings which are situated within the tuning fork-shaped frame constituent parts (11) against hammer head-shaped end pieces (23) and (24) of the tuning fork-shaped frame constituent parts (11),
the closure having, on the inner side, a displaceable bearing (30) which has a ball head joint (31) and a sliding plate (32),
by way of which a pendulum movement of the closure element on the tuning fork-shaped frame element (11, 12) is made possible.

2. Machine frame according to Claim 1,
**characterized in that**
the two limbs are secured by way of means against unintentional release, the means being a securing bolt (40) with splint and/or a securing bolt (40) with thread, the thread diameter being smaller than the diameter of the remaining securing bolt (40).

## Revendications

1. Cadre de machine (10) d'une presse à rouleaux comprenant un élément de fermeture (21, 22), l'élément de fermeture reposant en tant que joint de serrage du côté de l'extrémité sur un élément de cadre (11, 12) en forme de diapason du cadre de machine,
**caractérisé en ce que**
l'élément de fermeture (21, 22) présente une forme en U et
vient en prise avec ses branches à chaque fois autour d'une branche de l'élément de cadre (11, 12) en forme de diapason et
s'engage dans des creux des éléments de cadre (11, 12) en forme de diapason et
en cas de sollicitation horizontale par des paliers à rouleaux se trouvant à l'intérieur des composants du cadre (11) en forme de diapason, s'appuie contre des pièces d'extrémité (23) et (24) en forme de tête de marteau des composants du cadre (11) en forme de diapason,
la fermeture présentant du côté intérieur un palier coulissant (30) qui présente une articulation à rotule (31) et une plaque coulissante (32) qui permet un mouvement pendulaire de l'élément de fermeture sur l'élément de cadre (11, 12) en forme de diapason.

2. Cadre de machine selon la revendication 1,
**caractérisé en ce que**
les deux branches sont fixées par des moyens pour empêcher leur desserrement accidentel, le moyen étant un boulon de fixation (40) avec une goupille et/ou un boulon de fixation (40) avec un filetage, le diamètre du filetage étant inférieur au diamètre du reste du boulon de fixation (40).
